# FASCICULE DE BREVET EUROPEEN

(11) **EP 3 762 148 B1**
(45) Date de publication et mention de la délivrance du brevet: **04.05.2022**
(21) Numéro de dépôt: 19714711.9
(22) Date de dépôt: 07.03.2019
(51) Int. Cl.: B03C 7/12

(54) **PROCÉDÉ ET DISPOSITIF DE SÉPARATION ÉLECTROSTATIQUE DE MATÉRIAUX GRANULAIRES**
VERFAHREN UND VORRICHTUNG ZUR ELEKTROSTATISCHEN TRENNUNG VON KÖRNIGEN MATERIALIEN
METHOD AND DEVICE FOR THE ELECTROSTATIC SEPARATION OF GRANULAR MATERIALS

(30) Priorité: 07.03.2018 FR 1851983
(43) Date de publication de la demande: 13.01.2021
(73) Titulaire: Université de Poitiers, 86000 Poitiers (FR); Centre National de la Recherche Scientifique, 75016 Paris (FR)
(72) Inventeur: DASCALESCU, Lucien, 16000 ANGOULÊME (FR); ZEGHLOUL, Thami, 16000 ANGOULÊME (FR); MEDLES, Karim, 16000 ANGOULÊME (FR)
(74) Mandataire: Novagraaf Technologies
(86) Numéro de dépôt international: PCT/FR2019/050518
(87) Numéro de publication internationale: WO 2019/171011

(56) Documents cités:
- DE-B- 1 154 052
- US-A- 5 251 762
- US-A- 6 064 022
- US-B1- 6 498 313

## Description

### Domaine technique

La présente invention concerne de manière générale un procédé permettant le tri de mélanges de matériaux granulaires ayant des caractéristiques électriques différentes (plusieurs non-conducteurs, ou plusieurs conducteurs et non-conducteurs ou encore plusieurs conducteurs) en utilisant les forces du champ électrique, les forces aérodynamiques et la pesanteur. La présente invention concerne également un dispositif permettant la mise en œuvre d'un tel procédé.

Le procédé selon l'invention s'applique en particulier à la séparation de matériaux granulaires de taille millimétrique et sous-millimétriques (typiquement des particules dont le diamètre équivalent est compris entre 50 µm et 2 mm), dans les industries du recyclage, minière, pharmaceutique et agro-alimentaire.

### Etat de la technique

Les techniques de séparation électrostatique des mélanges de matériaux granulaires de tailles moyennes supérieures à 1 mm ont connu des développements significatifs ces deux dernières décennies et sont largement utilisées dans l'industrie.

Par contre, à l'heure actuelle, la séparation des particules plus fines s'avère plus compliquée à mettre en œuvre, à cause des perturbations induites par les forces aérodynamiques, dont les effets sur les particules micronisées (de taille inférieure à 500 µm) dépassent ceux induits par les forces électriques.

Les séparateurs électrostatiques à tambour sont la solution de choix pour le traitement des mélanges de matériaux conducteurs et non-conducteurs granulaires de taille millimétrique. Ils peuvent être utilisés aussi pour la séparation de mélanges granulaires de taille millimétrique de plusieurs matériaux non-conducteurs, préalablement chargés par effet triboélectrique^{[1]}, ou de plusieurs matériaux conducteurs, en s'appuyant sur les différences de masse volumiques entre les constituants^{[2]}. Ces séparateurs sont également utilisés pour la séparation de mélanges sous-millimétriques, notamment pour le traitement des minerais. Toutefois, les débits de matériaux à traiter sont faibles, les particules devant être dispersées pour former une monocouche à la surface du tambour.

Par ailleurs, il est connu de l'homme de l'art d'utiliser des séparateurs tribo-électrostatiques à chute libre pour le tri des mélanges de matériaux granulaires non-conducteurs de taille plus élevée (typiquement de 1 à 8 mm). Ces séparateurs comportent un dispositif qui fait appel à l'effet triboélectrique pour charger les matériaux granulaires, avant de les laisser tomber à travers une zone de champ électrique intense, créé entre deux électrodes verticales l'une étant reliée à un générateur de haute tension et l'autre à un générateur de haute tension de polarité opposée ou à la terre. Ces séparateurs ne sont pas aptes à traiter des particules de tailles sous-millimétriques, car les forces aérodynamiques et/ou d'adhésion aux électrodes seraient trop importantes et limiteraient fortement l'action du champ électrique.

Dans d'autres séparateurs tribo-électrostatiques industriels connus de l'homme de l'art, les particules chargées soit par effet triboélectrique soit par décharge couronne sont déposées en monocouche à la surface d'un convoyeur à bande métallique liée à la terre. Le tri de ces particules s'effectue dans le champ électrique créé entre cette bande métallique et une électrode cylindrique, liée à une alimentation haute tension et située en dessus du convoyeur. Ce type de séparateur est également utilisé pour le tri des mélanges granulaires de tailles sous-millimétriques (typiquement de 0,25 à 1 mm), mais uniquement en conditions de laboratoire car la productivité en terme de tri d'un tel type de séparateur est limitée par la contrainte de déposer les particules en monocouche à la surface de l'électrode bande.

Enfin, des solutions spécifiques ont récemment été développées pour le traitement de certains mélanges granulaires de matériaux non-conducteurs de tailles sous-millimétriques.

Ainsi, dans un séparateur tribo-électrostatique utilisable dans l'industrie agro-alimentaire^{[3],[4]}, les particules se chargent par frottement en traversant un tube métallique sous l'action de l'air comprimé, avant de passer, toujours dans un flux d'air rigoureusement contrôlé, dans un champ électrique créé entre deux électrodes verticales de polarités opposées. Les particules collectées aux deux électrodes sont aspirées dans des collecteurs de type cyclone. Un tel séparateur nécessite le nettoyage périodique des électrodes, ce qui le rend non-utilisable en régime de fonctionnement continu, dans un contexte industriel.

Dans d'autres modèles de séparateurs, définis comme "tribo-aéro-électrostatiques"^{[5],[6]}, la charge des particules non-conductrices se produit dans un lit fluidisé, en présence d'un champ électrique produit entre deux électrodes-disques tournants^{[7], [8]}, entre deux électrodes cylindriques tournantes^{[9]}, ou entre deux électrodes-plaques métalliques^{[10]}, exécutant des mouvements de va-et-vient en direction verticale, tout en étant connectées à deux alimentations de polarités opposées. Les particules adhèrent aux électrodes de polarités opposées, qui les évacuent vers les collecteurs. Ces installations ont été utilisées en conditions de laboratoire, en régime intermittent, imposé par la nécessité de récupérer les particules restées non-séparées dans le lit fluidisé. Les perspectives d'utilisation industrielle de ces installations sont limitées aussi par la difficulté d'assurer l'étanchéité de la chambre de fluidisation.

Le document US6498313B1 divulgue un dispositif de séparation électrostatique selon le préambule de la revendication indépendante 11.

### Description de l'invention

Pour résoudre les défauts et inconvénients précités, le déposant a mis au point un procédé et un dispositif de séparation électrostatique utilisant simultanément des forces du champ électrique, aérodynamiques et de la pesanteur qui s'exercent sur des particules chargées dans un champ électrique intense généré par tension continue de plusieurs milliers de volts (typiquement supérieures à 5 kV et inférieures à 120 kV) appliquée à deux cylindres verticaux coaxiaux, fixes ou tournants. Le mélange granulaire à séparer, constitué de particules issues de plusieurs matériaux non-conducteurs, ou de plusieurs matériaux conducteurs et non-conducteurs ou encore de plusieurs matériaux conducteurs, doit être préalablement chargé dans des dispositifs de charge (par décharge couronne, par induction électrostatique ou par effet triboélectrique). Les particules chargées sont ensuite transférées en continu par un flux d'air descendant à débit contrôlé et par la force de la pesanteur dans le champ électrique créé entre les deux électrodes cylindriques coaxiales. Attirées par les électrodes de polarités opposées, les particules adhèrent à la surface de celles-ci. Un système mécanique de nettoyage (brosses ou racleurs), fixe, si les cylindres tournent, ou mobile dans le cas contraire, détache les particules de la surface des électrodes et facilite leur aspiration dans des collecteurs de type cyclone. Ainsi, grâce au dispositif et au procédé de séparation électrostatique selon l'invention, le nettoyage des électrodes et la collecte des produits peuvent être réalisés en continu, dans une installation étanche, permettant le traitement des mélanges granulaires de taille millimétrique ou sous-millimétrique. Plus particulièrement, la présente invention a pour objet un procédé de séparation électrostatique d'un matériau granulaire comprenant des particules (pouvant être de matériaux de différentes natures) présentant un diamètre équivalent compris entre 50 µm et 2 mm, ledit procédé comprenant les étapes suivantes :
A. introduction à débit constant dudit matériau granulaire dans un dispositif de charge permettant de charger lesdites particules en fonction de leur nature ; puis charge desdites particules ;
B. génération d'un champ électrique E entre deux électrodes cylindriques coaxiales verticales d'axe OZ disposées dans une chambre de séparation, l'intensité de E variant entre 1 kV/cm et 10 kV/cm,
   - les deux électrodes cylindriques se décomposant en une électrode cylindrique intérieure de diamètre extérieur dᵢₑ et une électrode cylindrique extérieure de diamètre intérieur dₑᵢ,
   - lesdites électrodes cylindriques étant connectées à un générateur de haute tension continue (c'est-à-dire typiquement supérieure à 5 kV et inférieure à 120 kV) de polarité positive ou négative l'une desdites électrodes étant reliée à la borne positive dudit générateur et l'autre desdites électrodes étant reliée à sa borne négative ou à la terre ;
   - de manière à créer une zone de champ électrique ayant la forme d'une nappe cylindrique d'épaisseur e (typiquement de l'ordre de 40 mm à 160 mm) répondant à la formule (1): $e = \left({d}_{ei}-{d}_{ie}\right) / 2 ;$
C. génération, par aspiration, dans ladite zone de champ électrique, d'un flux d'air vertical descendant, de préférence à débit contrôlé, et perpendiculaire à la direction du champ électrique E et dont l'effet combiné à celui de la gravité permet le transfert en continu desdites particules une fois chargées à travers ladite zone de champ électrique ;
D. déplacement desdites particules chargées lorsqu'elles se trouvent dans ladite zone de champ électrique vers les électrodes de polarités opposées pour y adhérer ;
E. détachement en continu, à l'aide des moyens mécaniques de nettoyage (par exemples des brosses ou des racleurs souples) de la surface des électrodes, desdites particules adhérant à la surface des électrodes, lesdits moyens mécaniques de nettoyage étant mobiles en rotation autour de l'axe central vertical OZ des électrodes et lesdites électrodes étant fixes, ou inversement (en d'autres termes, les électrodes sont mobiles en rotation autour de leur axe OZ tandis que les moyens mécaniques de nettoyage sont fixes) ;
F. évacuation en continu desdites particules détachées, sous l'action conjuguée de la pesanteur et dudit flux d'air vertical ; puis
G. récupération desdites particules.

De manière alternative dans l'étape B de génération du champ électrique E, les électrodes cylindriques peuvent être connectées à des générateurs de haute tension continue (c'est-à-dire typiquement supérieure à 5 kV et inférieure à 120 kV) de polarités positive et négative, l'une des électrodes étant reliée à une des polarités desdits générateurs tandis que l'autre électrode est reliée à l'autre polarité ou à la terre.

Selon un premier mode de réalisation du procédé selon l'invention (illustré sur la Figure 1), le matériau granulaire que l'on cherche à séparer peut ne comprendre que des particules non-conductrices d'électricité. Dans ce cas, la charge des particules pourra être réalisée par effet triboélectrique dans un chargeur tribo-électrique communiquant avec la chambre de séparation via un répartiteur cône.

Selon un deuxième mode de réalisation du procédé selon l'invention (illustré sur la Figure 2), le matériau granulaire que l'on cherche à séparer peut comprendre un mélange de particules non conductrices de l'électricité et de particules conductrices. Dans ce cas, la charge des particules pourra être réalisée dans un chargeur à effet couronne situé en amont desdites électrodes. L'effet couronne se produit au voisinage d'électrodes de faible rayon de courbure (pointes), soumises à la tension continue élevée générée par le générateur de tension, dès que le champ électrique E à leur surface dites électrodes devient suffisamment grand (environ 30 kV/cm), pour que l'air s'ionise et forme autour une couronne lumineuse.

Selon un troisième mode de réalisation du procédé selon l'invention (illustré sur la Figure 3), le matériau granulaire que l'on cherche à séparer peut comprendre un mélange de particules conductrices de l'électricité. Dans ce cas, la charge des particules pourra être réalisée par induction électrostatique créée par le champ électrique E généré entre les électrodes cylindriques. La différence entre les résistivités électriques superficielles des matériaux conduit à des charges électriques différentes des particules qui se trouvent plus ou moins attirées par l'électrode cylindrique, aboutissant ainsi à leur séparation. Les trajectoires des particules sont également affectées par les masses volumiques différentes.

De manière avantageuse, les particules à séparer peuvent présenter un diamètre compris entre 0,125 mm et 2 mm.

De manière avantageuse, l'intensité du champ électrique E intense pourra être comprise entre 4 kV/cm et 5 kV/cm.

De manière avantageuse, les particules une fois chargées à l'issue de l'étape A du procédé selon l'invention sont introduites dans la zone de champ électrique sous la forme d'une nappe cylindrique d'épaisseur comprise entre 1 mm et 5 mm, selon la taille des particules composant le mélange à traiter.

De manière avantageuse, l'étape de récupération F) des particules à séparer peut être réalisée dans un système collecteur, lesdites particules étant récupérées dans des compartiments intermédiaires du système collecteur, lesdits compartiments intermédiaires étant cylindriques, coaxiaux avec les électrodes et chacun connecté à un aspirateur - cyclone.

De manière avantageuse, le procédé selon l'invention pourra comprendre en outre une étape de transfert des particules à séparer des compartiments intermédiaires vers des compartiments terminaux du système collecteur, à travers les aspirateurs-cyclones.

La présente invention a encore pour objet un dispositif de séparation électrostatique permettant la mise en œuvre du procédé selon l'invention. Plus particulièrement, la présente invention a pour objet un dispositif de séparation électrostatique d'un matériau granulaire comprenant des particules présentant un diamètre compris entre 50 µm et 2 mm, et de préférence compris entre 0,125 mm et 2 mm, le dispositif comprenant :
- un dispositif pour charger les particules à séparer;
- une chambre de séparation comprenant deux électrodes cylindriques coaxiales verticales d'axe OZ se décomposant en
   - une électrode cylindrique intérieure de diamètre extérieur dᵢₑ et une électrode cylindrique extérieure de diamètre intérieur dₑᵢ,
   - les électrodes cylindriques étant connectées à des générateurs de haute tension continue, l'une des électrodes étant reliée à la borne positive dudit générateur et l'autre des électrodes étant reliée à sa borne négative, de manière à pouvoir générer un champ électrique E,
- des moyens de production par aspiration, dans la chambre de séparation, un flux d'air vertical descendant perpendiculaire à la direction du champ électrique E,
- des moyens mécaniques de nettoyage de la surface des électrodes, les moyens mécaniques de nettoyage étant mobiles en rotation autour de l'axe vertical OZ et les électrodes étant fixes ou inversement (c'est-à-dire, en d'autres termes, les électrodes sont mobiles en rotation autour de l'axe vertical OZ tandis que les moyens mécaniques de nettoyage sont fixes);
- un dispositif de récupération des particules.

De manière alternative, les électrodes cylindriques de la chambre de séparation peuvent connectées à des générateurs de haute tension continue de polarités positive et négative, l'une des électrodes étant reliée à une des polarités desdits générateurs et l'autre électrode étant reliée à l'autre polarité ou à la terre, de manière à pouvoir générer un champ électrique E.

Le matériau granulaire destiné à être séparé dans le dispositif selon l'invention est tel que défini précédemment.

Selon un premier mode de réalisation du dispositif de séparation électrostatique selon l'invention, le dispositif de charge pourra être avantageusement un chargeur triboélectrique communiquant avec la chambre de séparation via un répartiteur à cône.

Selon un deuxième mode de réalisation du dispositif de séparation électrostatique selon l'invention, le dispositif de charge pourra être avantageusement un chargeur à effet couronne et à induction électrostatique situé dans la chambre de séparation en amont des électrodes, l'alimentation en matière dudit dispositif de charge étant réalisée via un répartiteur à cône.

Selon un troisième mode de réalisation du dispositif de séparation électrostatique selon l'invention, le dispositif de charge pourra être avantageusement un chargeur à induction électrostatique situé dans la chambre de séparation en amont des électrodes, l'alimentation en matière dudit dispositif de charge étant réalisée via un répartiteur à cône.

A titre de moyens mécaniques de nettoyage de la surface des électrodes, on peut utiliser, dans le dispositif de séparation électrostatique selon l'invention, des brosses ou des racleurs. De manière avantageuse, les moyens de production du flux d'air vertical descendant peuvent être des aspirateurs de type cyclone, de préférence à débit contrôlé, permettant en outre la récupération desdites particules dans le système collecteur.

De manière avantageuse, le dispositif de récupération des particules peut être un système collecteur de produits comprenant :
- deux compartiments intermédiaires cylindriques, coaxiaux avec le système d'électrodes et connectés aux aspirateurs-cyclones;
- deux compartiments terminaux, vers lesquels les particules sont transférées depuis les compartiments intermédiaires, à travers lesdits aspirateurs-cyclones.

De manière avantageuse, le dispositif de séparation électrostatique selon l'invention peut en outre comprendre, en amont du dispositif de charge un doseur de matériau granulaire apte à en contrôler le débit.

D'autres avantages et particularités de la présente invention résulteront de la description qui va suivre, donnée à titre d'exemple non limitatif et faite en référence aux figures annexées :
- la figure 1A représente une vue schématique en coupe longitudinale d'un dispositif de séparation électrostatique selon l'invention conformément au premier mode de réalisation (avec chargeur triboélectrique) ; la figure 1B est une vue schématique en coupe selon l'axe A-A du dispositif illustré sur la figure 1A ;
- la figure 2A représente une vue schématique en coupe longitudinale d'un dispositif de séparation électrostatique selon l'invention conformément au deuxième mode de réalisation (avec chargeur à effet couronne) ; la figure 2B est une vue schématique en coupe selon l'axe A-A du dispositif illustré sur la figure 2A ;
- la figure 3A représente une vue schématique en coupe longitudinale d'un dispositif de séparation électrostatique selon l'invention conformément au troisième mode de réalisation (avec chargement par induction électrostatique) ; la figure 3B est une vue schématique en coupe selon l'axe A-A du dispositif illustré sur la figure 3A,
- la figure 4 représente une vue schématique en coupe d'un doseur à vis pour contrôler le débit de matériau granulaire dans le dispositif de charge ;
- la figure 5 représente une vue schématique en coupe d'un dispositif cyclone-collecteur comprenant un aspirateur de type cyclone et un compartiment pour collecter les particules ;
- la figure 6 est une photographie montrant un prototype rudimentaire du séparateur selon l'invention (sans système de nettoyage des électrodes, ni système d'aspiration, avec des électrodes fixes), qui a été mis en œuvre dans l'exemple 1 pour tester le principe de séparation électrostatique mis en œuvre dans le procédé selon l'invention ;
- la figure 7 comprend trois photographies montrant le résultat de la séparation électrostatique d'un mélange de particules comprenant 50% de particules d'ABS (acrylonitrile-butadiène-styrène) et 50% de particules de PC (polycarbonate), cette séparation étant réalisée avec le prototype de la figure 6 : la figure 7b montre les particules d'ABS et de PP initiales (avant mélange, puis séparation) ; la figure 7a montre les particules récupérées sur l'électrode extérieure 222; et la figure 7c montre les particules récupérées sur l'électrode intérieure 221 (cf. exemple 1) ;
- la figure 8 comprend également trois photographies montrant le résultat de la séparation électrostatique d'un mélange de particules comprenant 50% de particules de PP (polypropylène) et 50% de particules de PC (polycarbonate) de 125 µm de diamètre, cette séparation étant réalisée avec le prototype de la figure 6 : la figure 8a montre les particules de PP et de PC initiales (avant mélange, puis séparation) ; la figure 8b montre les particules récupérées sur l'électrode extérieure 222 ; et la figure 8c montre les particules récupérées sur l'électrode intérieure 221 (cf. exemple 2) ;
- la figure 9 comprend une photographie montrant un séparateur 3 tribo-aéro-électrostatique à disques électrodes connu de l'art antérieur (photographie de gauche) et les résultats de la séparation (photographie de droite) d'un mélange de particules comprenant 50% de particules de PP et 50% de particules de PC (cf. exemple comparatif 1) ;
- la figure 10 comprend une photographie montrant un séparateur 4 à chute libre connu de l'art antérieur et les résultats de la séparation d'un mélange de particules comprenant 50% de particules d'ABS et 50% de particules de PC (cf. exemple comparatif 2) ;
- Les figures 11, 12 et 13 présentent des photos de séparation d'un mélange de particules de cuivre et d'aluminium de 50 µm de diamètre composé de 1,4 g de chaque matériau.
- la figure 11 est une photographie montrant des particules d'aluminium de couleur grise) collectées sur l'électrode cylindrique intérieure du dispositif illustré sur les figures 2A et 2B (avec chargeur couronne) (cf. exemple 3);
- la figure 12 est une photographie montrant un concentré de cuivre (c'est-à-dire présentant teneur en cuivre supérieure à 80%), contenant environ 0,25 g d'aluminium et environ 0.95 g de cuivre, ce concentré étant collecté dans les bacs situés à l'extrémité inférieure du système d'électrodes du dispositif illustré sur les figures 2A et 2B (avec chargeur couronne) (cf. exemple 3);
- la figure 13 est une photographie montrant un produit mixte (c'est-à-dire présentant une teneur en cuivre inférieure à 80%) comprenant environ 25% d'aluminium et 75% de cuivre, ce produit mixte étant collecté sur l'électrode extérieure du dispositif illustré sur les figures 2A et 2B (avec chargeur couronne) (cf. exemple 3);

Les figures 1 à 5 sont décrites plus en détail au niveau des modes de réalisation du dispositif de séparation selon l'invention qui illustrent l'invention sans en limiter la portée. Sur ces figures, les éléments identiques représentés par des références numériques identiques.

Les figures 6 à 13 sont décrites plus en détail au niveau des exemples qui suivent, mettant en œuvre les séparateurs illustrés sur les figures 6, 9 et 10.

En référence aux figures 1, 2 et 3, un dispositif de séparation électrostatique d'un matériau granulaire 1 selon l'invention comprend :
- un dispositif 21 pour charger les particules 11 et 12 à séparer du matériau granulaire 1 ;
- une chambre de séparation 22 comprenant deux électrodes cylindriques 221, 222 coaxiales verticales d'axe OZ ;
- des moyens d'aspiration 2250 de type cyclone (dont les détails sont visibles sur la figure 4 uniquement) qui créent dans la chambre de séparation 22 un flux d'air vertical descendant 225,
- des moyens mécaniques de nettoyage 226 de la surface des électrodes 221, 222 (par exemple des brosses ou des racleurs), ces moyens mécaniques de nettoyage 226 étant mobiles en rotation autour de l'axe OZ et les électrodes 221, 222 étant fixes ou inversement;
- un système collecteur 23 comprenant deux des compartiments intermédiaires 231 et 232, cylindriques et coaxiaux aux électrodes cylindriques 221, 222, et deux compartiments finaux 233 et 234, pour récupérer respectivement les particules 11 et 12) à séparer.

Dans les trois modes de réalisation illustrés sur les figures 1, 2 et 3, les aspirateurs-cyclones 2250 permettent en outre le transfert des particules 11 et 12 collectées dans les compartiments intermédiaires 231 et 232 vers les compartiments finaux 233 et 234.

Le système d'électrodes cylindriques 221, 222 coaxiales verticales d'axe Oz se décompose comme suit :
- une électrode cylindrique intérieure 221 de diamètre extérieur dᵢₑ, et
- une électrode cylindrique extérieure 222 de diamètre intérieur dₑᵢ.

Les électrodes cylindriques 221, 222 sont connectées à des générateurs de haute tension continue de polarités positive et négative, l'une étant reliée à une des polarités desdits générateurs et l'autre étant reliée à l'autre polarité ou à la terre, de manière à pouvoir générer un champ électrique E, qui est perpendiculaire au flux d'air vertical 225 descendant généré par les aspirateurs cyclones 2250.

La figure 1 montre plus particulièrement un premier mode de réalisation du dispositif de séparation électrostatique selon l'invention dans lequel le dispositif de charge 21 est un chargeur tribo-électrique 21 (par exemple à vibrations, à lit fluidisé ou à cylindre tournant) communiquant avec la chambre de séparation 22 via un répartiteur à cône 212. Le dispositif de séparation de la figure 1 comprend en outre, en amont du chargeur tribo-électrique 21, un doseur à vis 210 pour contrôler le débit de matériau granulaire 1 dans le chargeur 21.

La séparation du matériau granulaire 1 est réalisée comme suit à l'aide du dispositif de séparation de la figure 1, qui est configuré pour séparer un mélange granulaire de particules non-conductrices 11a et 11b de différentes natures :
- deux cylindres métalliques coaxiaux 221, 222 (électrodes) fixes ou entrainés dans le même sens par des moteurs électriques (non visibles sur les figures 1 à 4), à des vitesses modérées de quelques dizaines de tours par minute ;
- les deux cylindres 221, 222 sont reliés à des générateurs de haute tension de polarités opposées (ou avec l'une des électrodes reliée à la terre), créant ainsi une zone de champ électrique E intense ;
- le mélange granulaire 1 à séparer est alimenté d'abord, par le doseur à vis 210, dans le chargeur triboélectrique 21 ;
- les particules chargées 11a et 11b sont ensuite transférées en continu par un flux d'air et par la force de la pesanteur dans le champ électrique créé entre les deux électrodes cylindriques coaxiales. Attirées par les électrodes de polarités opposées, les particules 11a et 11b respectivement chargées positivement négativement adhèrent à la surface de celles-ci ;
- un répartiteur à cône 212 est connecté à la sortie du chargeur triboélectrique 21 sert à introduire en continu les particules chargées 11a et 11b dans l'espace entre les deux électrodes cylindriques 221, 222, où règne un champ électrique. Ce transfert est facilité par un flux d'air descendant généré par l'aspirateur-cyclone 2250 et la force de la pesanteur ;
- attirées par les électrodes 221, 222 de polarités opposées, les particules 11a et 11b adhèrent à la surface de celles-ci ;
- des moyens de nettoyage 226 fixes permettent ensuite de les détacher des électrodes 221, 222 et de les récupérer dans deux compartiments 231 et 232 du système collecteur de produit 23. Si les électrodes 221, 222 sont tournantes, dans ce cas, les moyens de nettoyage sont immobiles ;

Ainsi, le nettoyage des électrodes 221, 222 et la collecte des particules 11a et 11b une fois séparées sont réalisés en continu, dans une installation étanche, permettant le traitement de mélanges granulaires 1 de taille millimétrique et sous-millimétrique.

La figure 2 montre plus particulièrement un deuxième mode de réalisation du dispositif de séparation électrostatique selon l'invention dans lequel le dispositif de charge 21 est un chargeur à effet couronne situé dans la chambre de séparation 22 en amont des électrodes 221, 222. Le dispositif de séparation de la figure 2 comprend en outre, en amont de la chambre de séparation 22, un doseur à vis 210 et un répartiteur à cône 211 communiquant avec le chargeur à effet couronne 21, le doseur à vis 210 permettant de contrôler le débit de matériau granulaire 1 dans le chargeur 21.

La séparation du matériau granulaire 1 est réalisée comme suit à l'aide du dispositif de séparation de la figure 2, qui est configuré pour séparer un mélange granulaire de particules non-conductrices 11 et de particules conductrices 12 :
- deux cylindres métalliques coaxiaux 221, 222 (électrodes) fixes ou entrainés dans le même sens par des moteurs électriques (non visibles sur les figures 1 à 4), à des vitesses modérées de quelques dizaines de tours par minute ;
- les deux cylindres 221, 222 sont reliés à des générateurs de haute tension de polarités opposées (ou avec l'une des électrodes reliée à la terre), créant ainsi une zone de champ électrique E intense ;
- le mélange granulaire 1 à séparer est alimenté d'abord, par le doseur à vis 210, puis via le répartiteur à cône 212 dans la chambre de séparation 22, dans une zone de champ électrique à décharge couronne, créée entre une série de pointes métalliques portées à tension élevée et l'électrode cylindrique extérieure 222, liée à la terre ;
- les particules non-conductrices 11, chargées par le « bombardement ionique » généré par la décharge couronne, sont attirée par l'électrode cylindrique extérieure 222, liée à la terre, restent collées à celle-ci ;
- les particules conductrices 12 se chargent dans un premier temps de la même façon mais, en contact avec l'électrode 22 liée à la terre, se déchargent et se chargent tout de suite (par induction électrostatique) à une polarité opposée. Elles sont attirées ensuite par l'électrode cylindrique intérieure 221. Celle-ci est couverte d'une couche non-conductrice 2211, qui empêche le contact entre les particules 12 et l'électrode, ainsi que le déchargement voir le changement de polarité desdites particules ;
- de même que pour le dispositif de la figure 1, un des moyens de nettoyage 226, associés à des aspirateurs de type cyclone 2250, permettent de collecter d'une façon distincte les particules attachées aux deux électrodes 221, 222.

Les figures 3A et 3B montrent plus particulièrement un troisième mode de réalisation du dispositif de séparation électrostatique selon l'invention dans lequel le dispositif de charge 21 est un chargeur à induction électrostatique situé dans la chambre de séparation 22 en amont des électrodes 221, 222. Le dispositif de séparation de la figure 3 comprend en outre, en amont de la chambre de séparation 22, un doseur à vis 210 et un répartiteur à cône 211 communiquant avec le chargeur à induction électrostatique 21, le doseur à vis 210 permettant de contrôler le débit de matériau granulaire 1 dans le chargeur 21.

La séparation du matériau granulaire 1 est réalisée comme suit à l'aide du dispositif de séparation de la figure 3, qui est configuré pour séparer un mélange granulaire de particules conductrices 12 :
- deux cylindres métalliques coaxiaux 221, 222 (électrodes) fixes ou entrainés dans le même sens par des moteurs électriques (non visibles sur les figures 1 à 4), à des vitesses modérées de quelques dizaines de tours par minute ;
- les deux cylindres 221, 222 sont reliés à des générateurs de haute tension de polarités opposées (ou avec l'une des électrodes reliée à la terre), créant ainsi une zone de champ électrique E intense ;
- le mélange granulaire 1 à séparer est alimenté d'abord, par le doseur à vis 210, puis via le répartiteur à cône 212 dans la chambre de séparation 22, dans une zone d'induction électrostatique, créée par le champ électrique E entre les électrodes cylindriques intérieure 221 et extérieure 222;
- les particules conductrices 12a et 12b se chargent dans le champ électrique E, en contact avec l'électrode extérieur du chargeur 21 par induction électrostatique. La différence des résistivités électriques superficielles des particules conductrices 12a et 12b conduit à des niveaux de charge différentes des particules qui se trouvent plus ou moins attirées par l'électrode cylindrique aboutissant ainsi à leur séparation ;
- de même que pour le dispositif de la figure 1, un des moyens de nettoyage 226, associés à des aspirateurs de type cyclone 2250, permettent de collecter d'une façon distincte les particules attachées aux deux électrodes 221, 222.

### EXEMPLES

### Equipements

- prototype du séparateur selon l'invention illustré sur la figure 6 ; il est alimenté par une goulotte oscillante de 50 mm de largeur qui permet un débit de 4 g/s. Dans le cas où l'alimentation en matière se ferait par un cône répartiteur de circonférence 500 mm, le débit serait de 40 g/s = 2400 g/min = 144 kg/h. Pour des particules de taille 0,125 mm à 0,25 mm, le débit se réduirait à moins de 38 kg/h. Ces débits sont bien évidement à mettre en rapport avec les dimensions des électrodes cylindriques.
- séparateur tribo-aéro-électrostatique 3 à disques électrodes illustré sur la figure 9 ;
- séparateur 4 à chute libre illustré sur la figure 10.

### Produits

- mélange de particules comprenant 50% de particules d'ABS (acrylonitrile-butadiène-styrène) et 50% de particules de PC (cf. exemple 1) ;
- mélange de particules comprenant 50% de particules de PP (polypropylène) et 50% de particules de PC (polycarbonate) de 125 µm de diamètre (cf. exemple 2) ;
- mélange de particules comprenant 50% de particules de cuivre et 50% de particules d'aluminium, le diamètre des particules étant de l'ordre de 50 µm (cf. exemple 3).

### EXEMPLE 1

La figure 7 montre les résultats de la séparation d'un mélange composé de 50% d'ABS et 50% de PC. Le mélange a été chargé dans un système à vibration et a ensuite été introduit dans le séparateur par une goulotte oscillante. La pureté de cette séparation est proche de 100%. Dans le cas d'un mélange 40% ABS et 60% PC, le produit ABS a été pollué par des particules de PC, et la pureté est descendue à environ 95%.

### EXEMPLE 2

Les résultats de la séparation d'un mélange composé de 50% de PP et de 50% de PC de 125 µm sont montrés sur la figure 8. Le chargement et l'introduction du mélange sont identiques à ceux décrits dans l'exemple 1. Les puretés des produits obtenus sont proches de 100%.

### EXEMPLE 3

Un test de faisabilité de la séparation électrostatique des constituants d'un mélange conducteur/conducteur a été réalisé avec le dispositif de séparation électrostatique selon l'invention dans lequel le dispositif de charge 21 est un chargeur à effet couronne (illustré sur la figure 2A). L'échantillon testé est un échantillon composé de 1,4 g de particules de cuivre, et de 1,4 g de particules d'aluminium, le diamètre des particules étant de l'ordre de 50 µm.

Les électrodes ont été alimentées à une tension de 17 kV, pour un courant de 0,006 mA.

Plus de 70% des particules d'aluminium, plus légères, ont été collectées sur l'électrode cylindrique intérieure, à une pureté proche de 100% (comme illustré sur la figure 11). Les particules de cuivre, plus lourdes, ont été récupérées, dans les bacs situés à l'extrémité inférieure du système d'électrodes, dans un produit pesant 1,2 g et contenant aussi jusqu'à 20% d'aluminium (comme illustré sur la figure 12). Le reste des particules des deux métaux (environ 0.5 g) ont été retrouvées « collées » sur la surface de l'électrode cylindrique extérieure (comme illustré sur la figure 13).

### EXEMPLE COMPARATIF 1

Nous avons également réalisé la séparation du mélange de 50% de PP et de 50% de PC (mélange de couleurs gris clair et gris foncé) dans un séparateur 3 connu de l'art antérieur : il s'agit d'un séparateur 3 tribo-aéro-électrostatique à disques électrodes 321, 322 . Le chargement et la séparation sont réalisés dans la chambre de séparation 32 du séparateur 3. Le mélange de particules est chargé dans un lit fluidisé et les particules chargées sont attirées par les disques électrodes 321, 322 qui les évacuent dans leur mouvement de rotation. Ce séparateur permet une séparation en un régime continu avec un débit de 10 g/s seulement, avec en outre des problèmes d'étanchéité et de récupération, principalement pour les particules fines, à la sortie des électrodes 321 et 322. Les résultats de cette séparation ainsi que les problèmes d'étanchéité et de récupération 5 sont montrés sur la figure 9.

### EXEMPLE COMPARATIF 2

La figure 10 illustre les résultats de la séparation du mélange 50% ABS et 50% PC dans un séparateur 4 connu de l'état de l'art antérieur : il s'agit d'un séparateur 4 électrostatique à chute libre, à deux électrodes plaques 421, 422. Le mélange a été chargé dans un système à vibration et a ensuite été introduit dans le séparateur 4 par une goulotte oscillante. Le séparateur 4 à chute libre ne permet pas de travailler en régime continu et la séparation se dégrade dès que les électrodes 421, 422 sont couvertes de particules.

### LISTE DES REFERENCES

[1] Benabderrahmane, A., Zeghloul, T., Medles, K., Tilmatine, A., Dascalescu, L., "Experimental investigation of a roll-type tribo-electrostatic separator for granular waste plastics," Conf. Rec. IEEE/IAS Annual Meeting, Cincinnati, OH, October 1-5, 2017. DOI: 10.1109/IAS.2017.8101696
[2] Richard, G., Salama, A., Medles, K., Zeghloul, T., Dascalescu, L., Comparative study of three high-voltage electrode configurations for the electrostatic separation of Aluminum, Copper and PVC from granular WEEE, J. Electrostat, 88 (2017) 29-34. DOI: 10.1016/j.elstat.2016.12.022
[3] Brevet français FR3015312 du CIRAD et de l'INRA.
[4] Brevet français FR3015311 de l'INRA.
[5] Demande de brevet français FR2943561 d'APR2 et de l'Université de Poitiers.
[6] Miloudi, M., Remadnia, M., Dragan, C., Karim, M., Tilmatine, A., Dascalescu. L., Expérimental study of the optimum operating conditions of a pilote-scale tribo-aero-electrostatic separator of mixed granular solids. IEEE Trans. Ind. Appl., 49 (2013) 699-706.
[7] Tilmatine, A., Benabboun, A., Brahmi, Y., Bendaoud, A.; Miloudi, M., Dascalescu, L. Expérimental investigation of a new triboelectrostatic separation process for mixed fine granular plastics. IEEE Trans. Ind. Appl., 50 (2014) 4245 - 4250.
[8] Zeghloul, T., Mekhalef Benhafssa, A., Richard, G., Medles, K., Dascalescu, L. Effect of particle size on the tribo-aero-electrostatic separation of plastics. J. Electrostat, 88 (2017) 24-28.
[9] Mekhalef Benhafssa, A., Medles, K., Bouhhoulda, M.F., Tilmatine, A., Messal, S., Dascalescu, L. Study of a tribo-aero-electrostatic separator for mixtures of micronized insulating materials, IEEE Trans. Ind. Appl., 51 (2015) 4166-4172.
[10] Brahami, Y., Tilmatine, A., Bendimerad, S. E., Miloudi, M., Zelmat, M. E.-M., Dascalescu, L., Tribo-aero-electrostatic separation of micronized mixtures of insulating materials using "back-and-forth" moving vertical electrodes. IEEE Trans. DEI, 23 (2016) 699-704.

## Revendications

1. Procédé de séparation électrostatique d'un matériau granulaire (1) comprenant des particules (11, 11a, 11b, 12, 12a, 12b) présentant un diamètre équivalent compris entre 50 µm et 2 mm, ledit procédé comprenant les étapes suivantes :
A. introduction à débit constant dudit matériau granulaire dans un dispositif (21) de charge permettant de charger lesdites particules (11, 11a, 11b, 12, 12a, 12b) en fonction de leur nature ; puis charge desdites particules ;
B. génération d'un champ électrique E entre deux électrodes cylindriques (221, 222) coaxiales verticales d'axe (OZ) disposées dans une chambre de séparation (22), l'intensité de E variant entre 1 kV/cm et 10 kV/cm,
- les deux électrodes cylindriques (221, 222) se décomposant en une électrode cylindrique intérieure (221) de diamètre extérieur dᵢₑ d'axe et une électrode cylindrique extérieure (222) de diamètre intérieur dₑᵢ,
- lesdites électrodes cylindriques (221, 222) étant connectées à un générateur de haute tension continue, l'une desdites électrodes (221) étant reliée à la borne positive dudit générateur et l'autre desdites électrodes (222) étant reliée à sa borne négative ou à la terre ;
- de manière à créer une zone de champ électrique (224) ayant la forme d'une nappe cylindrique d'épaisseur e répondant à la formule (1) : $e = \left({d}_{ei}-{d}_{ie}\right) / 2$
C. génération, par aspiration, dans ladite zone de champ électrique (224), d'un flux d'air vertical descendant (225) perpendiculaire à la direction du champ électrique E et dont l'effet combiné à celui de la gravité permet le transfert en continu desdites particules (11, 11a, 11b, 12, 12a, 12b) une fois chargées vers ladite zone de champ électrique (224) ;
D. déplacement desdites particules chargées (11, 11a, 11b, 12, 12a, 12b) lorsqu'elles se trouvent dans ladite zone de champ électrique (224) vers les électrodes de polarités opposées (221, 222) pour y adhérer ;
E. détachement en continu, à l'aide de moyens mécaniques de nettoyage (226) de la surface des électrodes (221, 222), desdites particules (11, 11a, 11b, 12) adhérant à la surface desdites électrodes (221, 222), lesdits moyens mécaniques de nettoyage (226) étant mobiles en rotation autour de l'axe central vertical (OZ) des électrodes et lesdites électrodes (221, 222) étant fixes, ou inversement ;
F. évacuation en continu desdites particules (11, 11a, 11b, 12, 12a, 12b) détachées, sous l'action conjuguée de la pesanteur et dudit flux d'air (225) vertical ; puis
G. récupération desdites particules (11, 11a, 11b, 12)

2. Procédé selon la revendication 1, dans lequel lesdites particules (11, 11a, 11b, 12, 12a, 12b) présentent un diamètre équivalent compris entre 0,125 mm et 2 mm.

3. Procédé selon la revendication 1 ou 2, dans lequel
- ledit matériau granulaire (1) comprend uniquement des particules non conductrices (11a, 11b), réparties en deux catégories différentes,
- la charge desdites particules (11a, 11b) est réalisée par effet triboélectrique dans un chargeur tribo-électrique (21) communiquant avec ladite chambre de séparation via un répartiteur cône (211).

4. Procédé selon la revendication 1 ou 2, dans lequel :
• ledit matériau granulaire (1) comprend un mélange de particules non conductrices (11) et de particules conductrices (12),
• la charge desdites particules (11, 12) est réalisée dans ladite chambre de séparation (22) par effet de couronne dans un chargeur à effet couronne (21) situé en amont desdites électrodes (221, 222).

5. Procédé selon la revendication 1 ou 2, dans lequel :
• ledit matériau granulaire (1) comprend un mélange de particules conductrices (12a, 12b),
• la charge desdites particules (12a, 12b) est réalisée dans ladite chambre de séparation (22) par induction électrostatique générée par le champ électrique le long desdites électrodes (221, 222).

6. Procédé selon l'une quelconque des revendications 1 à 4, dans lequel l'intensité du champ électrique E intense est comprise entre 4 kV/cm et 5 kV/cm.

7. Procédé selon l'une quelconque des revendications 1 à 5, dans lequel les matériaux chargés sont introduits dans la zone de champ électrique (224) sous la forme d'une nappe cylindrique d'épaisseur comprise entre 1 mm et 5 mm, selon la taille des particules.

8. Procédé selon l'une quelconque des revendications 1 à 6, dans lequel lesdites particules (11, 11a, 11b, 12, 12a, 12b) à séparer présentent un diamètre compris entre 0,125 mm et 2 mm.

9. Procédé selon l'une quelconque des revendications 1 à 7, selon lequel l'étape de récupération F) desdites particules (11, 11a, 11b, 12, 12a, 12b) est réalisée dans un système collecteur (23), lesdites particules (11, 11a, 11b, 12) étant récupérées dans des compartiments intermédiaires (231, 232) du système collecteur (23), lesdits compartiments intermédiaires étant cylindriques, coaxiaux avec lesdites électrodes (221, 222) et chacun connecté à un aspirateur - cyclone (2250).

10. Procédé selon la revendication 8, comprenant en outre une étape de transfert desdites particules (11, 12) des compartiments intermédiaires (231, 232) vers des compartiments terminaux (233, 234) du système collecteur (23), à travers lesdits aspirateurs-cyclones (2250).

11. Dispositif de séparation électrostatique d'un matériau granulaire (1) comprenant des particules (11, 11a, 11b, 12, 12a, 12b) présentant un diamètre compris entre 125 µm et 2 mm, ledit dispositif comprenant :
• un dispositif (21) pour charger lesdites particules (11, 11a, 11b, 12, 12a, 12b) à séparer ;
• une chambre de séparation (22) comprenant deux électrodes cylindriques (221, 222) coaxiales verticales d'axe (OZ) se décomposant en
- une électrode cylindrique intérieure (221) de diamètre extérieur dᵢₑ et une électrode cylindrique extérieure (222) de diamètre intérieur dₑᵢ,
- lesdites électrodes cylindriques (221, 222) étant connectées à un générateur de haute tension continue, l'une desdites électrodes (221) étant reliée à la borne positive dudit générateur et l'autre desdites électrodes (222) étant reliée à sa borne négative, de manière à pouvoir générer un champ électrique E,
• des moyens de production (2250) par aspiration, dans ladite chambre de séparation (22), d'un flux d'air vertical descendant (225) perpendiculaire à la direction du champ électrique E,
• des moyens de nettoyage (226) de la surface des électrodes (221, 222) ; et un dispositif de récupération (23) desdites particules (11, 11a, 11b, 12) **caractérisé en ce que** les moyens de nettoyage (226) de la surface des électrodes (221, 222) sont mécaniques, lesdits moyens mécaniques de nettoyage (226) étant mobiles en rotation autour de l'axe (OZ) et lesdites électrodes (221, 222) étant fixes ou inversement.

12. Dispositif selon la revendication 10, selon lequel le dispositif de charge (21) est un chargeur tribo-électrique (21) communiquant avec ladite chambre de séparation (22) via un répartiteur à cône (212).

13. Dispositif selon la revendication 10, selon lequel le dispositif de charge (21) est un chargeur à effet couronne situé dans ladite chambre de séparation (22) en amont desdites électrodes (221, 222), l'alimentation en matière dudit dispositif de charge (21) étant réalisée au travers d'un répartiteur à cône (211).

14. Dispositif selon l'une quelconque des revendications 10 à 13, selon lequel lesdits moyens mécaniques de nettoyage (226) de la surface des électrodes sont des brosses ou des racleurs.

15. Dispositif selon l'une quelconque des revendications 10 à 13, selon lequel les moyens de production (2250) de flux d'air vertical descendant (225) sont des aspirateurs de type cyclone (2250), permettant en outre la récupération desdites particules (11, 11a, 11b, 12, 12a, 12b) dans le système collecteur (23).

16. Dispositif selon la revendication 15, selon lequel le dispositif de récupération (23) desdites particules (11, 11a, 11b, 12, 12a, 12b) est un système collecteur de produits (23) comprenant :
- deux compartiments intermédiaires (231, 232), cylindriques, coaxiaux avec le système d'électrodes (221, 222) et connectés aux aspirateurs-cyclones (2250) ;
- deux compartiments terminaux (233, 234), vers lesquels lesdites particules (11, 12) sont transférées depuis lesdits compartiments intermédiaires (231, 232), à travers lesdits aspirateurs-cyclones (2250).

17. Dispositif selon l'une quelconque des revendications 10 à 16, comprenant en outre, en amont dudit dispositif de charge (21) un doseur (210) de matériau granulaire (1) apte à en contrôler le débit.

## Patentansprüche

1. Verfahren zur elektrostatischen Trennung eines körnigen Materials (1), das Partikel (11, 11a, 11b, 12, 12a, 12b) umfasst, die einen äquivalenten Durchmesser aufweisen, der zwischen 50 µm und 2 mm liegt, wobei das Verfahren die folgenden Schritte umfasst:
A. Einleiten, mit konstanter Förderleistung, des körnigen Materials in eine Ladevorrichtung (21), die erlaubt, die Partikel (11, 11a, 11b, 12, 12a, 12b) in Abhängigkeit von deren Art zu laden; dann Laden der Partikel;
B. Erzeugen eines elektrischen Felds E zwischen zwei vertikalen koaxialen zylindrischen Elektroden (221, 222) mit der Achse (OZ), die in einer Trennkammer (22) angeordnet sind, wobei die Stärke von E zwischen 1 kV/cm und 10 kV/cm schwankt,
- wobei sich die zwei zylindrischen Elektroden (221, 222) in eine innere zylindrische Elektrode (221) mit einem Außendurchmesser dᵢₑ mit der Achse und eine äußere zylindrische Elektrode (222) mit einem Innendurchmesser dₑᵢ unterteilen,
- wobei die zylindrischen Elektroden (221, 222) mit einem Hochspannungs-Gleichspannungs-Generator verbunden sind, wobei eine der Elektroden (221) mit der positiven Klemme des Generators verbunden ist und die andere der Elektroden (222) mit seiner negativen Klemme oder mit der Erde verbunden ist;
- so dass ein elektrischer Feldbereich (224) mit der Form einer zylindrischen Matte mit der Dicke e gebildet wird, die der Formel (1) entspricht: $e = \left({d}_{ei}-{d}_{ie}\right) / 2$
C. Erzeugen eines zur Richtung des elektrischen Felds E senkrecht abfallenden vertikalen Luftstroms (225) im elektrischen Feldbereich (224) durch Ansaugen und dessen mit der Wirkung der Schwerkraft kombinierte Wirkung den kontinuierlichen Transfer der geladenen Partikel (11, 11a, 11b, 12, 12a, 12b) zum elektrischen Feldbereich (224) gestattet;
D. Verlagern der geladenen Partikel (11, 11a, 11b, 12, 12a, 12b), wenn sie sich im elektrischen Feldbereich (224) befinden, zu den Elektroden entgegengesetzter Polaritäten (221, 222), um dort anzuhaften;
E. kontinuierliches Lösen, mit Hilfe von mechanischen Reinigungsmitteln (226) der Oberfläche der Elektroden (221, 222), der an der Oberfläche der Elektroden (221, 222) anhaftenden Partikel (11, 11a, 11b, 12), wobei die mechanischen Reinigungsmittel (226) um die vertikale zentrale Achse (OZ) der Elektroden rotatorisch beweglich sind und die Elektroden (221, 222) fest sind, oder umgekehrt;
F. kontinuierliches Ausleiten der gelösten Partikel (11, 11a, 11b, 12, 12a, 12b) anhand der kombinierten Wirkung der Schwerkraft und des vertikalen Luftstroms (225); dann
G. Rückgewinnen der Partikel (11, 11a, 11b, 12).

2. Verfahren nach Anspruch 1, wobei die Partikel (11, 11a, 11b, 12, 12a, 12b) einen äquivalenten Durchmesser aufweisen, der zwischen 0,125 mm und 2 mm liegt.

3. Verfahren nach Anspruch 1 oder 2, wobei
- das körnige Material (1) nur nichtleitende Partikel (11a, 11b) umfasst, die in zwei unterschiedliche Kategorien unterteilt sind,
- das Laden der Partikel (11a, 11b) durch triboelektrische Wirkung in einem triboelektrischen Ladegerät (21) durchgeführt wird, das mit der Trennkammer über einen Verteilerkegel (211) kommuniziert.

4. Verfahren nach Anspruch 1 oder 2, wobei:
• das körnige Material (1) eine Mischung aus nichtleitenden Partikeln (11) und leitenden Partikeln (12) umfasst,
• das Laden der Partikel (11, 12) in der Trennkammer (22) durch Sprühelektrode in einem Sprühelektroden-Ladegerät (21) durchgeführt wird, das sich den Elektroden (221, 222) vorgelagert befindet.

5. Verfahren nach Anspruch 1 oder 2, wobei:
• das körnige Material (1) eine Mischung aus leitenden Partikeln (12a, 12b) umfasst,
• das Laden der Partikel (12a, 12b) in der Trennkammer (22) durch elektrostatische Induktion durchgeführt wird, die von dem elektrischen Feld entlang der Elektroden (221, 222) erzeugt wird.

6. Verfahren nach einem der Ansprüche 1 bis 4, wobei die Stärke des starken elektrischen Felds E zwischen 4 kV/cm und 5 kV/cm liegt.

7. Verfahren nach einem der Ansprüche 1 bis 5, wobei die geladenen Materialien in den elektrischen Feldbereich (224) in Form einer zylindrischen Matte mit einer Dicke eingeleitet werden, die je nach Größe der Partikel zwischen 1 mm und 5 mm liegt.

8. Verfahren nach einem der Ansprüche 1 bis 6, wobei die zu trennenden Partikel (11, 11a, 11b, 12, 12a, 12b) einen Durchmesser zwischen 0,125 mm und 2 mm aufweisen.

9. Verfahren nach einem der Ansprüche 1 bis 7, wobei der Schritt des Rückgewinnens F) der Partikel (11, 11a, 11b, 12, 12a, 12b) in einem Sammlersystem (23) durchgeführt wird, wobei die Partikel (11, 11a, 11b, 12) in Zwischenabteilen (231, 232) des Sammlersystems (23) zurückgewonnen werden, wobei die Zwischenabteile zylindrisch, koaxial mit den Elektroden (221, 222) sind und jedes mit einem Zyklonsauger (2250) verbunden ist.

10. Verfahren nach Anspruch 8, das ferner einen Transferschritt der Partikel (11, 12) von den Zwischenabteilen (231, 232) zu den terminalen Abteilen (233, 234) des Sammlersystems (23) durch die Zykonsauger (2250) hindurch umfasst.

11. Vorrichtung zur elektrostatischen Trennung eines körnigen Materials (1), das Partikel (11, 11a, 11b, 12, 12a, 12b) umfasst, die einen Durchmesser aufweisen, der zwischen 125 µm und 2 mm liegt, wobei die Vorrichtung umfasst:
• eine Vorrichtung (21) zum Laden der zu trennenden Partikel (11, 11a, 11b, 12, 12a, 12b);
• eine Trennkammer (22), die zwei vertikale koaxiale zylindrische Elektroden (221, 222) mit der Achse (OZ) umfasst, die unterteilt sind in
- eine innere zylindrische Elektrode (221) mit einem Außendurchmesser dᵢₑ und eine äußere zylindrische Elektrode (222) mit einem Innendurchmesser dₑᵢ,
- wobei die zylindrischen Elektroden (221, 222) mit einem Hochspannungs-Gleichspannungs-Generator verbunden sind, wobei eine der Elektroden (221) mit der positiven Klemme des Generators verbunden ist und die andere der Elektroden (222) mit seiner negativen Klemme verbunden ist, so dass ein elektrisches Feld E erzeugt werden kann;
• Mittel zur Erzeugung (2250) eines zur Richtung des elektrischen Feldes E senkrecht abfallenden vertikalen Luftstroms (225) durch Ansaugen in die Trennkammer (22),
• Reinigungsmittel (226) der Oberfläche der Elektroden (221, 222); und eine Rückgewinnungsvorrichtung (23) der Partikel (11, 11a, 11b, 12),
**dadurch gekennzeichnet, dass** die Reinigungsmittel (226) der Oberfläche der Elektroden (221, 222) mechanisch sind, wobei die mechanischen Reinigungsmittel (226) um die Achse (OZ) rotatorisch beweglich sind und die Elektroden (221, 222) fest sind oder umgekehrt.

12. Vorrichtung nach Anspruch 10, wobei die Ladevorrichtung (21) ein triboelektrisches Ladegerät (21) ist, das mit der Trennkammer (22) über einen Verteilerkegel (212) kommuniziert.

13. Vorrichtung nach Anspruch 10, wobei die Ladevorrichtung (21) ein Ladegerät mit Sprühelektrode ist, das sich in der Trennkammer (22) den Elektroden (221, 222) vorgelagert befindet, wobei die Versorgung der Ladevorrichtung (21) mit Material durch einen Verteilerkegel (211) hindurch durchgeführt wird.

14. Vorrichtung nach einem der Ansprüche 10 bis 13, wobei die mechanischen Reinigungsmittel (226) der Oberfläche der Elektroden Bürsten oder Rechen sind.

15. Vorrichtung nach einem der Ansprüche 10 bis 13, wobei die Mittel zur Erzeugung (2250) eines abfallenden vertikalen Luftstroms (225) Sauger vom Typ Zyklon (2250) sind, die ferner die Rückgewinnung der Partikel (11, 11a, 11b, 12, 12a, 12b) im Sammlersystem (23) gestatten.

16. Vorrichtung nach Anspruch 15, wobei die Vorrichtung zur Rückgewinnung (23) der Partikel (11, 11a, 11b, 12, 12a, 12b) ein Produktsammlersystem (23) ist, das umfasst:
- zwei zylindrische, zu dem Elektrodensystem (221, 222) koaxiale und mit den Zyklonsaugern (2250) verbundene Zwischenabteile (231, 232);
- zwei terminale Abteile (233, 234), zu denen die Partikel (11, 12) von den Zwischenabteilen (231, 232) durch die Zykonsauger (2250) hindurch transferiert werden.

17. Vorrichtung nach einem der Ansprüche 10 bis 16, die ferner einen Dosierer (210) des körnigen Materials (1) umfasst, der der Ladevorrichtung (21) vorgelagert ist und imstande, dessen Förderleistung zu steuern.

## Claims

1. A method for the electrostatic separation of a granular material (1) comprising particles (11, 11a, 11b, 12, 12a, 12b) having an equivalent diameter ranging between 50 µm and 2 mm, said method comprising the following steps:
A. introducing said granular material into a charging device (21) at a constant flow rate allowing said particles (11, 11a, 11b, 12, 12a, 12b) to be charged as a function of their nature, then charging said particles;
B. generating an electric field E between two coaxial cylindrical electrodes (221, 222) with a vertical axis (OZ) disposed in a separation chamber (22), the intensity of E varying between 1 kV/cm and 10 kV/cm;
- the two cylindrical electrodes (221, 222) being divided into an internal cylindrical electrode (221) with an external axis diameter dᵢₑ and an external cylindrical electrode (222) with an internal diameter dₑᵢ;
- said cylindrical electrodes (221, 222) being connected to a high direct voltage generator, one of said electrodes (221) being connected to the positive terminal of said generator and the other one of said electrodes (222) being connected to its negative terminal or to ground;
- so as to create an electric field zone (224) in the form of a cylindrical layer with a thickness e that complies with the formula (1) : $e = \left({d}_{ei}-{d}_{ie}\right) / 2 ;$
C. generating, by suction, in said electric field zone (224), a descending vertical air flow (225) perpendicular to the direction of the electric field E and for which the effect, combined with the effect of gravity, allows said particles (11, 11a, 11b, 12, 12a, 12b), once charged, to be continuously transferred to said electric field zone (224);
D. moving said charged particles (11, 11a, 11b, 12, 12a, 12b) when they are located in said electric field zone (224) toward the opposite polarity electrodes (221, 222) in order to adhere thereto;
E. continuously detaching, using mechanical means (226) for cleaning the surface of the electrodes (221, 222), said particles (11, 11a, 11b, 12) adhering to the surface of said electrodes (221, 222), said mechanical cleaning means (226) being free to rotate about the vertical central axis (OZ) of the electrodes and said electrodes (221, 222) being fixed, or vice versa;
F. continuously discharging said detached particles (11, 11a, 11b, 12, 12a, 12b) under the combined action of gravity and of said vertical air flow (225); then
G. recovering said particles (11, 11a, 11b, 12).

2. The method as claimed in claim 1, wherein said particles (11, 11a, 11b, 12, 12a, 12b) have an equivalent diameter ranging between 0.125 mm and 2 mm.

3. The method as claimed in claim 1 or 2, wherein:
- said granular material (1) comprises only non-conductive particles (11a, 11b), distributed in two different categories;
- the charging of said particles (11a, 11b) is performed by the triboelectric effect in a triboelectric charger (21) communicating with said separation chamber via a cone dispenser (211) .

4. The method as claimed in claim 1 or 2, wherein:
• said granular material (1) comprises a mixture of non-conductive particles (11) and of conductive particles (12);
• the charging of said particles (11, 12) is performed in said separation chamber (22) by the corona effect in a corona effect charger (21) located upstream of said electrodes (221, 222).

5. The method as claimed in claim 1 or 2, wherein:
• said granular material (1) comprises a mixture of conductive particles (12a, 12b);
• the charging of said particles (12a, 12b) is performed in said separation chamber (22) by electrostatic induction generated by the electric field along said electrodes (221, 222).

6. The method as claimed in any one of claims 1 to 4, wherein the intensity of the intense electric field E ranges between 4 kV/cm and 5 kV/cm.

7. The method as claimed in any one of claims 1 to 5, wherein the charged materials are introduced into the electric field zone (224) in the form of a cylindrical layer with a thickness that ranges between 1 mm and 5 mm, according to the size of the particles.

8. The method as claimed in any one of claims 1 to 6, wherein the diameter of said particles (11, 11a, 11b, 12, 12a, 12b) to be separated ranges between 0.125 mm and 2 mm.

9. The method as claimed in any one of claims 1 to 7, wherein the step F) of recovering said particles (11, 11a, 11b, 12, 12a, 12b) is performed in a collection system (23), with said particles (11, 11a, 11b, 12) being recovered in intermediate compartments (231, 232) of the collection system (23), said intermediate compartments being cylindrical, coaxial with said electrodes (221, 222) and each being connected to a cyclone vacuum (2250).

10. The method as claimed in claim 8, further comprising a step of transferring said particles (11, 12) from the intermediate compartments (231, 232) to terminal compartments (233, 234) of the collection system (23), through said cyclone vacuums (2250).

11. A device for the electrostatic separation of a granular material (1) comprising particles (11, 11a, 11b, 12, 12a, 12b) having a diameter ranging between 125 µm and 2 mm, said device comprising:
• a device (21) for charging said particles (11, 11a, 11b, 12, 12a, 12b) to be separated;
• a separation chamber (22) comprising two coaxial cylindrical electrodes (221, 222) with a vertical axis (OZ) divided into:
- an internal cylindrical electrode (221) with an external diameter dᵢₑ and an external cylindrical electrode (222) with an internal diameter dₑᵢ;
- said cylindrical electrodes (221, 222) being connected to a high direct voltage generator, one of said electrodes (221) being connected to the positive terminal of said generator and the other one of said electrodes (222) being connected to its negative terminal, so as to be able to generate an electric field E;
• means (2250) for producing, by suction, in said separation chamber (22), a descending vertical air flow (225) perpendicular to the direction of the electric field E;
• means (226) for cleaning the surface of the electrodes (221, 222),
**characterized in that** said means (226) for cleaning the surface of the electrodes (221, 222) are mechanical, said mechanical cleaning means (226) being free to rotate about the axis (OZ) and said electrodes (221, 222) being fixed, or vice versa; and a device (23) for recovering said particles (11, 11a, 11b, 12).

12. The device as claimed in claim 10, wherein the charging device (21) is a triboelectric charger (21) communicating with said separation chamber (22) via a cone dispenser (212).

13. The device as claimed in claim 10, wherein the charging device (21) is a corona effect charger located in said separation chamber (22) upstream of said electrodes (221, 222), the supply of material for said charging device (21) occurring through a cone dispenser (211).

14. The device as claimed in any one of claims 10 to 13, wherein said mechanical means (226) for cleaning the surface of the electrodes are brushes or wipers.

15. The device as claimed in any one of claims 10 to 13, wherein the means (2250) for producing a descending vertical air flow (225) are cyclone vacuums (2250), also allowing said particles (11, 11a, 11b, 12, 12a, 12b) to be recovered in the collection system (23).

16. The device as claimed in claim 15, wherein the device (23) for recovering said particles (11, 11a, 11b, 12, 12a, 12b) is a product collection system (23) comprising:
- two cylindrical intermediate compartments (231, 232), coaxial with the system of electrodes (221, 222) and connected to the cyclone vacuums (2250);
- two terminal compartments (233, 234), to which said particles (11, 12) are transferred from said intermediate compartments (231, 232), through said cyclone vacuums (2250).

17. The device as claimed in any one of claims 10 to 16, further comprising, upstream of said charging device (21), a dosing unit (210) for granular material (1) that is able to control the flow rate.
